# EUROPÄISCHE PATENTSCHRIFT

(11) **EP 0 143 870 B1**
(45) Veröffentlichungstag und Bekanntmachung des Hinweises auf die Patenterteilung: **07.01.1988**
(21) Anmeldenummer: 84103750.0
(22) Anmeldetag: 05.04.1984
(51) Int. Cl.: B24B 3/26

(54) **Hilfsgerät zum Nachschleifen von Spiralbohrern**
Auxiliary device for sharpening twist drills
Dispositif auxiliaire pour l'affûtage de forets hélicoidaux

(30) Priorität: 27.10.1983 DE 3338910
(43) Veröffentlichungstag der Anmeldung: 12.06.1985
(73) Patentinhaber: Wolff, Robert, D-56746 Kempenich (DE)
(72) Erfinder: Wolff, Robert, D-56746 Kempenich (DE)
(74) Vertreter: Peerbooms, Rudolf, Dipl.-Phys.

(56) Entgegenhaltungen:
- EP-A- 0 028 413
- EP-A- 0 080 093
- GB-A- 678 057
- US-A- 2 595 950
- US-A- 2 821 820
- US-A- 3 169 353
- US-A- 3 373 530

## Beschreibung

Die Erfindung betrifft ein Hilfsgerät zum Nachschleifen des Spitzenwinkels und des Freiwinkels von Spiralbohrern, bestehend aus einem Polyederkörper, der einen Aufnahmekanal zur Einspannung des Spiralbohrers und zwei zur Achse des eingespannten Spiralbohrers symmetrisch geneigte Tischauflageflächen besitzt und zum Schleifen der einen oder anderen Hauptschneide des Spiralbohrers mit der einen oder anderen Tischauflagefläche auf einen zur Schleifebene senkrechten Tisch aufgelegt wird.

Bei einem derartigen, durch die US-A-3169353 bekannten Hilfsgerät zum Nachschleifen von Spiralbohrern sind die Tischauflageflächen des Polyederkörpers jeweils um den halben Komplimentärwinkel des Spitzenwinlcels gegenüber der Achse des eingespannten Bohrers geneigt, so dass bei einer entsprechenden Drehausrichtung des Spiralbohrers seine Hauptschneiden bezüglich des Spitzenwinkels nachgeschliffen werden können, wobei der Polyederkörper zum Schleifen der einen Hauptschneide mit der einen Tischauflagefläche und zum Schneiden der anderen Hauptschneide mit der anderen Tischauflagefläche auf den Tisch aufgelegt wird. Der Schleiftisch weist dort einen nahe der Schleifebene angeordneten, nach oben abragenden Drehlagerzapfen auf, welcher in eine zugeordnete, an jeder Tischauflagefläche vorgesehene Lagerbohrung des Polyederkörpers eingreift. Durch Schwenken des Polyederkörpers um diese Lagerzapfen wird den Schneiden beim Schleifen der verlangte Freiwinkel bzw. Hinterschliffverliehen. Da bei dem bekannten Hilfsgerät der Abstand zwischen Schleifebene bzw. Schleifscheibe und Drehlagerzapfen fest vorgegeben ist, muss der Polyederkörper zunächst auf den Drehlagerzapfen aufgesteckt werden, wonach erst die endgültige Ausrichtung und Festspannung des Spiralbohrers im Polyederkörper erfolgen kann. Bei der Ausrichtung muss dabei einerseits darauf geachtet werden, dass eine Hauptschneide an der Schleifscheibe anliegt und dass andrerseits die beiden Hauptschneiden die verlangte Diametral- oder Drehausrichtung einnehmen. Ein solches Ausrichten und Festspannen des Spiralbohrers ist jedoch in der Praxis umständlich und zeitraubend. Zudem ragt dort der Spiralbohrer verhältnismässig weit aus dem Polyederkörper heraus, so dass eine schwingungsfreie Festspannung kritisch ist.

Durch die US-A-2821820 ist ferner ein Hilfsgerät zum Nachschleifen von Spiralbohrern bekannt, bei welchem der Spiralbohrer in ein Rinnenstück eingelegt wird, welches von Hand umgriffen wird, wobei der Spiralbohrer mit dem Daumen in der Rinne festgehalten wird. Das Rinnenstück ist am vorderen Ende dachförmig mit dem Spitzenwinkel des Spiralbohrers abgeschrägt, wobei die Abschrägungen Sichtkanten bilden, die mehrfach länger als die Hauptschneiden des Spiralbohrers sind. Beim Schleifen wird das Rinnenstück mit seiner vorderen Unterkante auf einen Schleiftisch aufgelegt und mit einer der beiden Sichtkanten parallel zur Schleifebene, bzw. zur Tangentialebene durch die Schleifstelle, ausgerichtet, so dass in dieser Ausrichtung der Spitzenwinkel einer der beiden Hauptschneiden geschliffen werden kann. Zur Erzielung eines Hinterschliffes wird dort das Rinnenstück um seine vordere Unterkante mehr oder weniger weit aufwärts geschwenkt, wobei allerdings der Freiwinkel nur ungenau geschliffen werden kann. Zudem muss dort der Spiralbohrer zum Schleifen der zweiten Schneide um 180° in der Rinne gedreht werden. Die Festhaltung des Spiralbohrers mittels eines Daumens erweist sich dabei als sehr kritisch, da ein gewisses Verdrehen oder Zurückrutschen des Spiralbohrers kaum zu vermeiden ist. Dies ist inbesondere dann der Fall, wenn ein stark abgestumpfter Spiralbohrer nachgeschliffen werden soll, da der Bohrer dabei oft derart heiss wird, dass er kaum mehr von Hand gehalten werden kann.

Durch die US-A-2595950 ist ein Hilfsgerät zum Nachschleifen von Werkzeugschneiden bekannt, welches aus einem Polyederlcörper besteht, der mit mehreren, sich jeweils paarweise gegenüberliegenden symmetrischen Tischauflageflächen versehen ist und der einen Aufnahmekanal zum Einspannen des Werkzeuges aufweist. Der Polyederkörper ist dort einer Schleifvorrichtung zugeordnet, bei der die Schleifebene bzw. die Tangentialebene durch die Schleifstelle parallel zur Schleiftischebene angeordnet ist. Die Tischauflageflächen des Polyederkörpers sind gegenüber der Tischebene bzw. Schleifebene derart geneigt, dass das Werkzeug in einem Raumwinkel zur Schleifebene, d. h. also in zwei zueinander senkrechten Ebenen, geneigt ist. Eine der Neigungen liesse sich hier beim Schleifen zur Einhaltung des Spitzenwinkels eines Spiralbohrers und die andere Neigung zur Einhaltung des Freiwinkels ausnutzen. Bei diesem bekannten Hilfsgerät muss jedoch entweder der Schleiftisch senkrecht zur Schleifebene höhenverstellbar sein oder das Werkzeug muss bei auf dem Tisch aufliegendem Polyederkörper in Anlage an die Schleifscheibe eingestellt werden, wobei gleichzeitig seine beiden Schneiden drehausgerichtet werden müssen, ehe eine endgültige Festspannung des Werkzeuges im Polyederkörper vorgenommen werden kann. Dies verlangt wiederum umständliche und zeitraubende Ausrichtarbeiten. Darüber hinaus stehen Heimwerkern im allgemeinen Schleifvorrichtungen nicht zur Verfügung, bei denen Schleifebene und Schleiftisch parallel zueinander liegen.

Der Erfindung liegt die Aufgabe zugrunde, ein preiswertes Hilfsgerät zum Nachschleifen von Spiralbohrern zu schaffen, das einfacher in der Handhabung ist und keine besonderen Einrichtungen am Schleiftisch verlangt.

Diese Aufgabe ist erfindungsgemäss dadurch gelöst, dass die Tischauflageflächen um den Freiwinkel gegenüber der Bohrerachse geneigt sind, dass der Polyederkörper am Austrittsende für die Bohrerspitze dachförmig mit dem Spitzenwinkel abgeschrägt ist und parallel zu den Hauptschneiden des Bohrers verlaufende Stichkanten aufweist, die mehrfach länger als die Hauptschneiden sind, dass die Ausrichtung und Einspannung des Spiralbohrers bei vom Schleiftisch abgenommenem Polyederkörper durchführbar ist und dass der Polyederkörper auf dem Schleiftisch senkrecht zur Schleifebene von Hand translatorisch verschiebbar ist.

Der grosse Vorteil des Hilfsgerätes nach der Erfindung besteht darin, dass der Spiralbohrer nunmehr völlig unabhängig von den Aufbauverhältnissen der Schleifvorrichtung am Polyederkörper festgespannt werden kann. Der Polyederkörper wird in eine Hand genommen, der Spiralbohrer in seinen Aufnahmekanal eingeschoben, bis seine Spitze ein ausreichendes Stück weit über den Polyederkörper vorsteht. Dann werden die beiden Hauptschneiden parallel zu den Tischauflageflächen ausgerichtet und der Spiralbohrer endgültig im Polyederkörper festgeklemmt. Danach wird der an den Spiralbohrer angeklemmte Polyederkörper mit einer seiner Tischauflageflächen auf den Schleiftisch gelegt, wobei durch die Neigung der Tischauflageflächen relativ zur Achse des eingespannten Bohrers der Freiwinkel exakt vorgegeben ist. Der Polyederkörper ist nunmehr frei auf dem Schleiftisch verschiebbar, und die erforderliche Ausrichtung bezüglich des Spitzenwinkels wird nunmehr unter Ausnutzung der vorderen Sichtkanten des Polyederkörpers vorgenommen. In diese Ausrichtung wird der Spiralbohrer durch rein translatorisches Verschieben gegen den Schleifkörper angestellt, wobei nunmehr auch ein hoher Anstelldruck ausgeübt werden kann. Nach dem Anschleifen einer Hauptschneide genügt ein Wenden des Hilfsgerätes um 180°, um auch die zweite Hauptschneide in gleicher Weise nachzuschleifen. Aufgrund seines Aufbaus aus nur wenigen Teilen kann ein derartiges Hilfsgerät äusserst kostengünstig gefertigt werden.

Der Erfindung zufolge kann der Polyederkörper aus zwei, im wesentlichen längs des Bohreraufnahmekanals geteilten Klemmbacken bestehen. Diese geteilte Ausführungsform des Polyederkörpers spart eine gesonderte aufwendige Klemmvorrichtung für den Bohrer ein, was sowohl im Hinblick auf die Herstellung als auch auf die Handhabung vorteilhaft ist.

In Ausgestaltung der Erfindung kann einer der Klemmbacken einen in den anderen Klemmbakken eingreifenden, mit einer Gewindebohrung versehenen Verschraubungszapfen aufweisen, der mit einem Durchgang für den Bohrer versehen ist. Bei dieser Ausbildung kann die Spannschraube zum Zusammenspannen der beiden Klemmbacken vom Seitenbereich des Hilfsgerätes her zugänglich sein. Da dieser Seitenbereich nicht mit dem Schleiftisch, der Schleifscheibe oder dgl. in Anlage tritt, kann der Schraubenkopf als bequem bedienbarer Handdrehgriff ausgeführt sein. Die Ober- und die Unterseite können als volle Auflageflächen erhalten bleiben.

Der Erfindung zufolge können die beiden Klemmbacken mit formschlüssig ineinandergreifenden Führungsansätzen und zugeordneten Aufnahmen versehen sein. Diese Führungsansätze und Aufnahmen sorgen bei einer geteilten Ausführung des Polyederkörpers für eine exakte Führung der beiden Polyederhälften zueinander, wodurch die Ebenheit, d. h. die Kippfreiheit des Hilfsgerätes, der Auflageflächen gewährleistet ist. Derartige Führungseinrichtungen sind deshalb erforderlich, weil es aufgrund der Spiralform der Nebenschneiden beim Einspannen eines Bohrers zu einer leichten Versetzung der beiden Klemmbakken gegeneinander kommen kann.

Nach einer alternativen Ausführungsform der Erfindung kann der Polyederkörper einstückig sein und einen in den Bohreraufnahmekanal mündenden Querkanal für eine Festspannschraube aufweisen. Diese Ausführungsvariante ist vor allen Dingen im Hinblick auf die Fertigung besonders günstig. Um den Bohrer nicht zu beschädigen, sollte allerdings die Festspannschraube aus Weichmetall oder Kunststoff hergestellt sein.

In Ausgestaltung der Erfindung können die Seitenflächen des Polyederkörpers als Anlageflächen für einen schleiftischseitigen Führungsanschlag ausgebildet sein. Die Ausbildung der Seitenflächen als Anlageflächen für einen Führungsanschlag ist vorteilhaft, wenn extreme Anforderungen an die Genauigkeit des Spitzenwinkels gestellt werden, und vor allem dann, wenn eine Vielzahl von Bohrern nachgeschliffen werden soll. Im letzteren Fall genügt eine einmalige Ausrichtung des schleiftischseitigen Führungsanschlags, um stets einen exakten Spitzenwinkel zu erreichen.

Die Erfindung wird im folgenden anhand der Zeichnung näher beschrieben. In der Zeichnung zeigen:
Fig. in Draufsicht eine erste Ausführungsform eines auf einen Schleiftisch gelegten Hilfsgerätes nach der Erfindung mit eingelegtem Bohrer,
Fig. das Hilfsgerät gemäss einer Blickrichtung 11 in Fig. 1,
Fig. einen Schnitt durch das Hilfsgerät entlang einer Linie III-III in Fig. 1,
Fig. 4 eine zweite Ausführungsform des Hilfsgerätes in einer zu Fig. 3 analogen Schnittdarstellung und
Fig. eine Bohrerspitze in vergrössertem Massstab.

Fig. zeigt ein Hilfsgerät 1 mit eingelegtem Bohrer 2, welches auf einem Schleiftisch 3 aufliegt. Die Bohrerspitze 4 ist dabei an die Umfangsfläche einer Schleifscheibe 5 angelegt. Das Hilfsgerät 1 ist als Polyederkörper 6 ausgebildet und besteht aus zwei Klemmbacken 7, 8. Die am Austrittsende 11 für die Bohrerspitze 4 liegenden Stirnflächen 9, 10 der Klemmbacken 7, 8 sind abgeschrägt und -bilden Sichtkanten 12, 13, die jeweils parallel zu einer der beiden Bohrerhautpschneiden 14, 15 verlaufen. In Fig.1 sind die Sichtkanten 12, 13 so abgeschrägt, dass die Bohrerachse 16 unter einem Winkel a von 30° an die Schleifscheibe 5 herangeführt wird. Damit ergibt sich ein üblicher Spitzenwinkel Φ an der Bohrerspitze 4 von 120°; vgl. auch Fig. 5.

Fig. zeigt das Hilfsgerät 1, dessen als Auflagefläche 17 ausgebildete Unterseite 18 auf dem Schleiftisch 3 aufliegt. Die Auflagefläche 17 ist dabei um den Freiwinkel y gegenüber derBohrerachse 16 geneigt, so dass die hier nicht sichtbare Hauptschneide 14 einen entsprechenden Freiwinkel y erhält. In Fig.2 hat der Freiwinkel y eine gängige Grösse von 6°; prinzipiell sind für Sonderfälle wie Hartmetallschneiden oder dgl. auch andere Freiwinkel denkbar. Die Oberseite 19 des Hilfsgerätes 1 ist ebenfalls als Auflagefläche 20 ausgebildet und in gleicher Weise um den Freiwinkel y gegenüber der Bohrerachse 16 geneigt. Zum Anschleifen der Hauptschneide 15 genügt es daher, das Hilfsgerät 1 um 180° zu wenden und nunmehr nach der Sichtkante 12 auszurichten. Die exakte Einspannung des Bohrers 2 in dem Hilfsgerät 1 wird durch Markierungen 21 erleichtert, auf die die Hauptschneiden 14, 15 ausgerichtet werden und somit eine horizontale Orientierung erhalten.

Wie Fig. 3 zeigt, wird der Bohrer 2 in der zweiteiligen Ausführung des Hilfsgerätes 1 in einen Aufnahmekanal 22 eingelegt, welcher aus zwei V-Nuten 23, 24 gebildet wird, die jeweils einem Klemmbacken 7, 8 zugeordnet sind. Der Klemmbacken 7 weist dabei einen mit einer Gewindebohrung 25 versehenen Verschraubungszapfen 26 auf, der mit einem Durchgang 27 für den Bohrer 2 versehen ist. Über die Spannschraube 28 kann nunmehr der Bohrer 2 im Aufnahmekanal 22 festgespannt werden. Da die Spannschraube 28 von der Seitenfläche 29 her bedienbar ist, kann der Kopf der Spannschraube 28 als Handdrehgriff 30 ausgeführt werden.

Der Klemmbacken 8 ist mit einer Aufnahme 31 für den als Führungsansatz 32 ausgebildeten Verschraubungszapfen 26 versehen, so dass sich die beiden Klemmbacken 7, 8 nicht gegeneinander versetzen können. Für den Fall, dass das Hilfsgerät 1 aus einem weichen Material wie z. B. Kunststoff besteht, bietet sich eine zusätzliche Aufnahme 33 in Form von zwei Einfasswänden 34, 35 für den ingesamt als Führungsansatz 36 ausgebildeten Klemmbacken 7 an. Wie in Fig. angedeutet, können diese Einfasswände 34, 35 glatte Auflageflächen 17, 20 für den zweiteiligen Polyederkörper 6 bilden.

Fig. 4 zeigt ein Hilfsgerät 37, welches als einteiliger Polyederkörper 38 ausgebildet ist. Der Bohrer 2 liegt hier in einem Aufnahmekanal 39 mit rautenförmigem Querschnitt und wird durch eine Festspannschraube 40 festgespannt, welche in einen Querkanal 41 eingeschraubt ist. Ansonsten gelten für den Polyederkörper 38 die gleichen geometrischen Bedingungen wir für den Polyederkörper 6. Für die Funktion des Hilfsgerätes 37 ist es im übrigen unerheblich, wenn bei kleineren oder grösseren Bohrerdurchmessern die Bohrerachse 16 etwas aussermittig liegt, da sich hierdurch die geometrischen Orientierungsvorgaben durch den Polyederkörper 38 nicht ändern.

Es ist vorteilhaft, wenn die Seitenflächen 29, 42 des Hilfsgerätes 1 bzw. die Seitenflächen 43, 44 des Hilfsgerätes 36 als Anlageflächen 45, 46 bzw. 47, 48 für einen schleiftischseitigen, in Fig. und Fig.3 strichpunktiert angedeuteten Führungsanschlag 49 ausgebildet sind. Wenn eine Vielzahl von Bohrern 2 nachgeschliffen werden soll, genügt es in diesem Falle, vor dem eigentlichen Schleifvorgang z. B. das Hilfsgerät 1 mit seiner Stirnfläche 10 an die Schleifscheibe 5 anzulegen und aufgrund dieser Orientierung den Führungsanschlag 49 festzusetzen. Anschliessend können dann alle Bohrer durch einfaches Anlegen des Hilfsgerätes 1 an den Führungsanschlag 49 exakt geschliffen werden.

Fig. zeigt eine Bohrerspitze 4 mit den Hauptschneiden 14, 15 sowie den spiralförmigen Nebenschneiden 50, 51. Die Hauptschneiden 14, 15 bilden zusammen den Spitzenwinkel Φ. Hinter der Hauptschneide 15 ist eine Freifläche 52 zu erkennen, wie sie durch das Anschleifen unter dem Freiwinkel y entsteht. Während bei einem Bohrer mit einem Durchmesser unter 6 mm ein einfaches Anschleifen unter dem Freiwinkel y genügt, ist es bei grösseren Bohrerdurchmessern vorteilhaft, eine zusätzliche Hinterschlifffläche 53 vorzusehen. Auch diese Hinterschlifffläche 53 kann mit den Hilfsgeräten 1 bzw. 37 problemlos erzeugt werden. Nach dem ersten Arbeitsgang, bei dem die Hauptschneiden 14, 15 in der bereits beschriebenen Weise unter dem Freiwinkel y angeschliffen werden, wird anschliessend der Bohrer 2 in dem Aufnahmekanal 22 bzw. 39 in der in Fig.2 gezeigten Pfeilrichtung 54 um etwa 15° gedreht, so dass die Orientierung der Hauptschneiden 14, 15 nicht mehr mit den Markierungen 21 übereinstimmt. Durch ein erneutes leichtes Anschleifen entsteht dann die Hinterschlifffläche 53.

## Patentansprüche

1.Hilfsgerät zum Nachschleifen des Spitzenwinkels (Φ) und des Freiwinkels (y) von Spiralbohrern (2), bestehend aus einem Polyederkörper (6), der einen Aufnahmekanal (22) zur Einspannung des Spiralbohrers und zwei zur Achse (16) des eingespannten Spiralbohrers symmetrisch geneigte Tischauflageflächen (17, 18) besitzt und zum Schleifen der einen oder anderen Hauptschneide (14, 15) des Spiralbohrers (2) mit der einen oder anderen Tischauflagefläche (17 bzw. 18) auf einen zur Schleifebene senkrechten Tisch (3) aufgelegt wird, dadurch gekennzeichnet, dass die Tischauflageflächen (17, 18) um den Freiwinkel (y) gegenüber der Bohrerachse (16) geneigt sind, dass der Polyederkörper (6) am Austrittsende (11) für die Bohrerspitze (4) dachförmig mit dem Spitzenwinkel (Φ) abgeschrägt ist und parallel zu den Hauptschneiden (14, 15) des Bohrers (2) verlaufende Sichtkanten (12, 13) aufweist, die mehrfach länger als die Hauptschneiden (14, 15) sind, dass die Ausrichtung und Einspannung des Spiralbohrers (2) bei vom Schleiftisch (3) abgenommenem Polyederkörper (6) durchführbar ist und dass der Polyederkörper (6) auf dem Schleiftisch (3) senkrecht zur Schleifebene von Hand translatorisch verschiebbar ist.

2. Hilfsgerät nach Anspruch 1, dadurch gekennzeichnet, dass der Polyederkörper (6) aus zwei, im wesentlichen längs des Bohreraufnahmekanals (22) geteilten Klemmbacken (7,8) besteht.

3. Hilfsgerät nach Anspruch 2, dadurch gekennzeichnet, dass einer der Klemmbacken (7) einen in den anderen Klemmbacken (8) eingreifenden, mit einer Gewindebohrung (25) versehenen Verschraubungszapfen (26) aufweist, der mit einem Durchgang (27) für den Bohrer (2) versehen ist.

4. Hilfsgerät nach einem oder mehreren der Ansprüche 1 bis 3, dadurch gekennzeichnet, dass die beiden Klemmbacken (7, 8) mit formschlüssig ineinandergreifenden Führungsansätzen (32, 36) und zugeordneten Aufnahmen (31, 33) versehen sind.

5. Hilfsgerät nach Anspruch 1, dadurch gekennzeichnet, dass der Polyederkörper (38) einstückig ist und einen in den Bohreraufnahmekanal (39) mündenden Querkanal (41) für eine Festspannschraube (40) aufweist.

6. Hilfsgerät nach einem oder mehreren der Ansprüche 1 bis 5, dadurch gekennzeichnet, dass die Seitenflächen (29, 42) des Polyederkörpers (6) als Anlageflächen (45, 46) für einen schleiftischseitigen Führungsanschlag (49) ausgebildet sind.

## Claims

1. Auxiliary device for the secondary grinding of the point angle (Φ) and of the angle of clearance (y) of spiral drills (2) consisting of a polyhedron body (6) which has a receiving channel (22) for the clamping of the spiral drill and two table support surfaces (17,18) inclined symmetrically to the axis (16) of the clamped down spiral drill and which is placed on a table (3) perpendicular to the plane of grinding with the one or the other table support surface (17 or 18) for the grinding of one or other main cutting edge (14, 15) of the spiral drill (2), characterized in that the table support surfaces (17,18) are inclined by the angle of clearance (y) in relation to the axis (16) of the drill, in that the polyhedron body (6) is bevelled at the exit end (11) for the point (4) of the drill roofshaped with the point angle (Φ) and has sighting edges (12, 13) running parallel to the main cutting edges (14,15) of the drill (2) which edges are several times longer than the main cutting edges (14,15), in that the alignment and clamping down of the spiral drill (2) may be carried out while the polyhedron body (6) has been removed from the grinding table (3), and in that the polyhedron body (6) is shiftable by hand translatory in the grinding table (3) perpendicularly to the grinding plane.

2. Auxiliary device as in claim 1, characterized in that the polyhedron body (6) consists of two clamping jaws (7, 8) divided essentially along the receiving channel (22) of the drill.

3. Auxiliary device as in claim 2, characterized in that one of the clamping jaws (7) has a screwing peg (26) provided with a threaded bore (25), engaging with the other clamping jaw (8) which peg is provided with a passage (27) for the drill (2).

4. Auxiliary device as in one or several of the claims 1 to 3, characterized in that the two clamping jaws (7, 8) are provided with positively interlocking guide arrangements (32, 36) and assigned receptions (31, 33).

5. Auxiliary device as in claim 1, characterized in that the polyhedron body (38) is of one piece and has a transverse channel (41) for a tightening screw (40) leading into the drill receiving channel (39).

6. Auxiliary device as in one or several of the claims 1 to 5, characterized in that the lateral surfaces (29, 42) of the polyhedron body (6) are developed as contact surfaces (45, 46) for a guide stop (49) on the side of the grinding table.

## Revendications

1. Appareil auxiliaire pour le remeulage de l'angle de pointe (Φ) et l'angle de dépouille (y) de forets hélicoïdaux (2), constitué d'un corps polyédrique (6), qui possède un canal porte-outil (22) pour serrer le foret et deux surfaces d'appui d'établi (17, 18), inclinées symétriquement par rapport à l'axe (16) du foret serré et qui est appliqué sur un établit (3) perpendiculaire au plan de meulage par l'une ou l'autre des surfaces d'appui (17 ou 18) pour le meulage de l'une ou l'autre des arêtes principales (14, 15) du foret (2), caractérisé par le fait que les surfaces d'appui d'établi (17, 18) sont inclinées, par rapport à l'axe de foret (16), de l'angle de dépouille (y), que le corps polyédrique (6), à l'extrémité de sortie (11) de la pointe de foret (4), est biseauté, en forme de toit, avec l'angle de pointe (Φ), et possède des faces de visée (12, 13) s'étendant parallèlement aux arêtes principales (14, 15) du foret (2) et qui sont d'une longueur multiple de celle des arêtes principales (14, 15); l'alignement et le serrage du foret (2) peut s'effectuer alors que le corps polyédrique (6) est écarté de l'établi de meulage (3) et le corps polyédrique (6) est déplaçable en translation à la main, perpendiculairement au plan de meulage, sur l'établi de meulage (3).

2. Appareil auxiliaire selon la revendication 1, caractérisé par le fait que le corps polyédrique (6) est constitué de deux mâchoires de serrage (7, 8), séparées sensiblement le long du canal porte-foret (22).

3. Appareil auxiliaire selon la revendication 2, caractérisé par le fait que l'une des mâchoires de serrage (7) possède un tenon de vissage (26) muni d'un alésage fileté (25) et s'engageant dans l'autre mâchoire (8), tenon qui présente un passage (27) pour le foret (2).

4. Appareil auxiliaire selon l'une des revendications 1 à 3, caractérisé par le fait que les deux mâchoires de serrage (7, 8) sont munies d'épaulements de guidage (32, 36) et surfaces associées (31, 33) qui viennent en prise les unes avec les autres du fait de leur forme.

5. Appareil auxiliaire selon la revendication 1, caractérisé par le fait que le corps polyédrique (38) est d'une seule pièce et possède un canal transversal (41) pour une vis de blocage (40), qui débouche dans le canal porte-foret (39).

6. Appareil auxiliaire selon l'une des revendications 1 à 5, caractérisé par le fait que les faces latérales (29, 42) du corps polyédrique (6) sont agencées pour servir de surfaces d'appui (45, 46) contre une butée de guidage (49) côté établi de meulage.
